# EUROPÄISCHE PATENTSCHRIFT

(11) **EP 0 132 815 B1**
(45) Veröffentlichungstag und Bekanntmachung des Hinweises auf die Patenterteilung: **11.06.1986**
(21) Anmeldenummer: 84108654.9
(22) Anmeldetag: 21.07.1984
(51) Int. Cl.: E04G 21/14

(54) **Vorrichtung für Transportanker für Betonfertigteile**
Device for use with manipulation anchors of prefabricated concrete elements
Dispositif pour les ancrages de manutention d'éléments en béton préfabriqués

(30) Priorität: 23.07.1983 DE 8321310 U
(43) Veröffentlichungstag der Anmeldung: 13.02.1985
(73) Patentinhaber: Pfeifer Seil- und Hebetechnik GmbH & Co., D-8940 Memmingen (DE)
(72) Erfinder: Hoyer, Peter, Ing. grad., D-8940 Memmingen (DE); Stauske, Dieter, D-8940 Memmingen (DE)
(74) Vertreter: Pfister, Helmut, Dipl.-Ing.

## Beschreibung

Die Erfindung betrifft eine Vorrichtung für Transportanker für Betonfertigteile, wobei der Transportanker eine Hülse mit einem Innengewinde für ein Lastaufnahmemittel aufweist.

Transportanker werden in Betonfertigteile einbetoniert, beispielsweise mit der Armierung des Betonfertigteils verbunden oder in anderer Weise im Betonfertigteil verankert. In der Regel bestehen solche Transportanker aus Hülsen mit Innengewinde, die von außen zugänglich sind und in die ein Lastaufnahmemittel, beispielsweise eine Seilöse, eine Ringschraube od. dgl. eingeschraubt werden kann.

Ist der Transportanker in das Betonfertigteil einbetoniert, ist er von außen in der Regel kaum noch sichtbar. Allenfalls ist eine schmale ringförmige Außenfläche erkennbar, die jedoch wegen der Abschrägungen am äußeren Ende des Gewindes extrem schmal ist. Ist daher der Transportanker mit einem Kennzeichnungsmittel versehen, das eine Tragfähigkeit erkennen läßt, so ist dieses Kennzeichnungsmittel nach dem Einbau in der Regel unbrauchbar.

Nun wäre es aber erwünscht, auch einen eingebauten Transportanker bezüglich seiner Tragfähigkeit identifizieren zu können, um auszuschließen, daß ungeeignete Lastaufnahmemittel verwandt werden, bzw. daß der einzelne Transportanker bezüglich seiner Tragfähigkeit überlastet wird.

Es ist schon versucht worden, dieses Problem zu lösen beispielsweise dadurch, daß in das Innengewinde der Ankerhülse ein Kennzeichnungsmittel eingesteckt wird, das beispielsweise balgartig ausgestaltet ist. Solche Mittel haben den Nachteil, daß sie insbesondere bei eingeschraubtem Lastaufnahmemittel nicht mehr sichtbar sind. Aber auch ohne Lastaufnahmemittel ist die Funktion unsicher. Die Mittel können durch Zementmilch od. dgl. im Inneren des Innengewindes verdeckt sein. Darüberhinaus können sie bei Verschmutzung das Einschrauben der Lastaufnahmemittel behindern und dazu beitragen, daß das Lastaufnahmemittel nicht ausreichend tief eingeschraubt wird.

Der Erfindung liegt die Aufgabe zugrunde, ein Kennzeichnungsmittel an derartigen Transportankern vorzusehen, daß in allen Betriebsstellungen sichtbar bleibt, also insbesondere auch bei eingeschraubtem Transportanker. Das Kennzeichnungsmittel soll aber auch zu keiner Verringerung der Tragfähigkeit des Transportankers führen. Es soll Sicherheit bieten, gegen irrtümliche Austauschung und er soll auch schon in der Schalung unverwechselbar sein. Dabei soll ein derartiges Kennzeichnungsmittel in der Herstellung billig sein.

Zur Lösung dieser Aufgabe geht die Erfindung aus von einer Vorrichtung der eingangs beschriebenen Gattung und schlägt vor, daß das der Außenfläche des Betonfertigteils zugewandte Ende der Hülse von einem Klemmring umgeben ist, der eine Sichtfläche trägt.

Dieser Klemmring gemäß der Erfindung kann eine geringe Bauhöhe aufweisen, so daß er die Abstützung der Ankerhülse am Beton nicht beeinträchtigt. Der Klemmring erstreckt sich nur in dem Bereich zwischen Ankerhülse und Beton, der ohnehin für die Tragfähigkeit nichts beiträgt.

Mittels des Klemmringes, der beispielsweise aus gefärbtem Kunststoff bestehen kann und der schon durch seine Farbgebung ein Kennzeichnungsmittel sein kann, wird eine von außen immer sichtbare Fläche erhalten, die in allen Betriebsstellungen eine Identifizierung der Qualität des Transportankers zuläßt. Eine Verschmutzung durch Beton oder Zementmilch ist ausgeschlossen bzw. kann einfach und schnell beseitigt werden. Das Einschrauben des Lastaufnahmemittels wird nicht behindert.

Insbesondere schlägt die Erfindung vor, daß der Innendurchmesser eines Teils des Klemmrings, der die Ankerhülse umgibt, dem Durchmesser der Ankerhülse sinngemäß angepaßt ist. Dies stellt sicher, daß auch nicht irrtümlich falsche, eine Kennzeichnung aufweisenden Klemmringe, einer Ankerhülse zugeordnet werden.

Die Sichtfläche kann lappenartig gestaltet sein. Besser ist es jedoch, wenn die Sichtfläche flanschartig ausgestaltet ist und die ganze Ankerhülse ungibt, so daß von allen Seiten eine etwaige Beschriftung des Klemmringes sichtbar ist.

Die Sichtfläche besitzt vorzugsweise einen nach innen gerichteten Ansatz, der beispielsweise flanschartig ist und einen Anschlag an der Hülse bildet. Die richtige Anordnung wird auf diese Weise wesentlich erleichtert.

Der die Hülse umgebende Teil des Klemmringes besitzt weiter eine krallen- oder klammerartige Gestalt, was die Haftung an der Hülse verbessert. Zwischen den Krallen oder Klammern sind Ausnehmungen vorgesehen, die die Elastizität der Krallen oder Klammern verbessern und auch eine Verdrehsicherung im Betonfertigteil bilden. Die Krallen oder Klammern besitzen nach innen gerichtete Vorsprünge, so daß im eingebauten Zustand der Klemmring deformiert wird. Außerdem sind nach außen gerichtete Vorsprünge vorgesehen, die der Verankerung im Beton dienen.

In der Zeichnung ist ein Ausführungsbeispiel der Erfindung schematisch dargestellt. Es zeigen:
Fig. 1 eine Ansicht des Klemmrings von innen,
Fig. 2 eine Ansicht des Klemmrings von außen,
Fig. 3 eine Schnittdarstellung,
Fig. 4 eine Ansicht im eingebauten Zustand des Klemmrings und
Fig. 5 eine Ansicht des Betonfertigteiles mit einer erfindungsgemäßen Vorrichtung.

Der Klemmring 5 besitzt die Sichtfläche 6, deren innerer Bereich einen Ansatz 7 bildet, der am Ende 3 der Hülse 4 anliegt. An die flanschartige Sichtfläche 6 schließt sich ein ringförmiger Teil 8 an, der die Hülse 4 umgibt. Dieser Ringteil 8 trägt die Krallen oder Klammern 10, die an den inneren Enden 11 die inneren Vorsprünge 12 und die äußeren Vorsprünge 13 aufweisen.

Die Hülse 4 sitzt am Ende eines Armierungsstabes 14 und ist mit ihrem Ende 3 der Außenfläche 1 des Betonfertigteils 2 zugewandt.

Die Fig. 2 und 5 machen deutlich, daß die Beschriftung der Sichtfläche 6 immer sichtbar ist. Der Klemmring 5 kann wegen des Durchmessers des Ringteiles 8 nur einer Hülse mit dem entsprechenden angepaßten Außendurchmesser aufgesetzt werden. Der Klemmring behindert weder den Schalungsvorgang und kann nach dem Ausschalen weder verloren werden noch ausgetauscht werden.

## Patentansprüche

1. Vorrichtung für Transportanker für Betonfertigteile, wobei der Transportanker eine Hülse mit einem Innengewinde für ein Lastaufnahmemittel aufweist, dadurch gekennzeichnet, daß das der Außenfläche (1) des Betonfertigteils (2) zugewandte Ende (3) der Hülse (4) von einem Klemmring (5) umgeben ist, der eine Sichtfläche (6) trägt.

2. Vorrichtung nach Anspruch 1, gekennzeichnet durch eine ring- bzw. flanschartige Sichtfläche (6) am Klemmring (5).

3. Vorrichtung nach einem oder beiden der vorhergehenden Ansprüche, dadurch gekennzeichnet, daß die Sichtfläche einen nach innen gerichteten Ansatz (7) besitzt, der einen Anschlag an der Hülse (4) bildet.

4. Vorrichtung nach einem oder mehreren der vorhergehenden Ansprüche, dadurch gekennzeichnet, daß der Ansatz als Ringflansch (7) ausgebildet ist.

5. Vorrichtung nach einem oder mehreren der vorhergehenden Ansprüche, gekennzeichnet durch einen Ringteil (8) am Klemmring (5), dessen Innendurchmesser dem Außendurchmesser der Hülse (4) angepaßt ist.

6. Vorrichtung nach einem oder mehreren der vorhergehenden Ansprüche, dadurch gekennzeichnet, daß ein die Hülse (4) umgebender Teil des Klemmrings (5) die Form von Krallen oder Klammern (10) besitzt mit Ausnehmungen (9) zwischen den Krallen bzw. Klammern (10).

7. Vorrichtung nach einem oder mehreren der vorhergehenden Ansprüche, dadurch gekennzeichnet, daß die Krallen oder Klammern (10) elastisch federnd ausgebildet sind.

8. Vorrichtung nach einem oder mehreren der vorhergehenden Ansprüche, dadurch gekennzeichnet, daß die Enden (11) der Krallen oder Klammern nach innen gerichtete Vorsprünge (12) aufweisen.

9. Vorrichtung nach einem oder mehreren der vorhergehenden Ansprüche, dadurch gekennzeichnet, daß die Enden (11) der Krallen oder Klammern (10) nach außen gerichtete Vorsprünge (13) aufweisen.

10. Vorrichtung nach einem oder mehreren der vorhergehenden Ansprüche, dadurch gekennzeichnet, daß der Klemmring (5) aus vorzugsweise farbigem Kunststoff besieht.

## Claims

1. Arrangement for transport anchors for precast concrete units, said anchor having a socket with internal thread for adapting a lifting device, said socket (4) carrying a clamping ring (5) with a visible surface (6) at the sockets (4) end (3) towards the precast units (2) surface (6).

2. Arrangement as set forth in claim 1 wherein said clamping ring (5) has a ring of flange type visible surface (6).

3. Arrangement as set forth in claim 1 and/or claim 2 wherein said visible surface is having an inwardly directed neck (7) touching the socket (4).

4. Arrangement as set forth in one or more of the claims above, said neck consisting of a ring flange (7).

5. Arrangement as set forth in one or more of the claims above, said clamping ring (5) having a ring part (8) whose inner diameter is adapted to the outer diameter of the socket (4).

6. Arrangement as set forth in one or more of the above claims wherein said clamping ring (5) surrounding socket (4) partly forms claws or clamps (10) with recesses between said claws or clamps.

7. Arrangement as set forth in one or more of the above claims, said claws or clamps are designed resiliently.

8. Arrangement as set forth in one or more of the above claims, said claws or clamps having ends (11) with inwardly protruding parts (12).

9. Arrangement as set forth in one or more of the above claims, said claws or clamps (10) having ends (11) with outwardoy protruding parts (13).

10. Arrangement as set forth in one or more of the above claims, said clamping ring (5) preferably consisting of colored plastics.

## Revendications

1. Disposisif pour des ancres de transport pour des pièces préfabriquées en béton, l'ancre de transport étant munie d'une douille avec un filet intérieur pour un moyen de fixation de la charge, caractérisé de telle façon que l'extrémite (3) de la douille (4) dirigée vers la face extérieure (1) de la pièce préfabriquée en béton (2) est entourée d'un anneau de serrage (5) qui porte une superficie visible (6)

2. Dispositif selon la revendication 1, caractérisé par une superficie visible (6) ressemblant à un anneau et/ou à une bride à l'anneau de serrage (5).

3. Dispositif selon une ou deux des revendications précédentes, caractérisé de tell façon que la superficie visible possède un épaulement (7) dirigé vers l'intérieur qui forme une butée à la douille (4)

4. Dispositif selon une ou plusieurs des revendications précédentes, caractérisé de telle façon que l'épaulement a la forme d'une bride annulaire (7)

5. Dispositif selon une ou plusieurs des revendications précédentes, caractérisé par une partie annulaire (8) à l'anneau de serrage (5) dont le diamètre intérieur est adapté au diamètre extérieur de la douille (4)

6. Dispositif selon une ou plusieurs des revendications précédentes, caractérisé de telle façon qu'une partie de l'anneau de serrage (5) entourant la douille (4) possède la forme de griffes ou crampons (10) avec des creux (9) entre les griffes et/ou crampons (10)

7. Dispositif selon une ou plusieurs des revendications précédentes, caractérisé de telle façon que les griffes ou crampons (10) sont conçus sous forme élastique, souple.

8. Dispositif selon une ou plusieurs des revendications précédentes, caractérisé de telle façon que les extrémités (11) des griffes ou crampons ont des saillies (12) dirigées vers l'intérieur.

9. Dispositif selon une ou plusieurs des revendications précédentes, caractérisé de telle façon que les extrémités (11) des griffes ou crampons (10) ont des saillies (13) dirigées vers l'extérieur. 10. Dispositif selon une ou plusieurs des revendications précédentes, caractérisé de telle façon que l'anneau de serrage (5) consiste de préférence en matière plastique colorée.
